# EUROPÄISCHE PATENTSCHRIFT

(11) **EP 0 101 547 B1**
(45) Veröffentlichungstag und Bekanntmachung des Hinweises auf die Patenterteilung: **19.11.1987**
(21) Anmeldenummer: 83106476.1
(22) Anmeldetag: 02.07.1983
(51) Int. Cl.: H01T 13/20, H01T 13/34, H01T 13/56

(54) **Hochspannungszündkerze**
High-tension spark plug
Bougie d'allumage à haute tension

(30) Priorität: 14.08.1982 DE 3230362
(43) Veröffentlichungstag der Anmeldung: 29.02.1984
(73) Patentinhaber: ROBERT BOSCH GMBH, 70442 Stuttgart (DE)
(72) Erfinder: Benedikt, Walter, D-7000 Stuttgart 31 (DE); Pohl, Klaus-Dieter, Dr., D-7141 Schwieberdingen (DE); Pollner, Rudolf, D-8600 Bamberg (DE); Schaffrin, Christian, Dr. Dipl.-Ing., D-7257 Ditzingen 5 (DE); Steinke, Leo, D-7050 Waiblingen-Hegnach (DE)

## Beschreibung

### Stand der Technik

Die Erfindung geht aus von einer Hochspannungszündkerze nach der Gattung des Hauptanspruchs. Es ist schon eine Hochspannungszündkerze bekannt (GB-A-547 119), bei der sich eine relativ kurze Mittelelektrode aus Platin in dem brennraumseitigen Boden der Längsbohrung des Elektroisolierkörpers dieser Zündkerze befindet; der Mittelelektrode schliesst sich in der Längsbohrung ein Metallkörper an, welcher anlässlich der Zündkerzen-Montage bei Temperaturen im Bereich von 900 bis 950 Grad Celsius mittels eines Stempels gegen die Mittelelektrode und die Wandung der Längsbohrung gepresst wird. Auf dem anschlussseitigen Ende des Metallkörpers ist in der Längsbohrung dann in bekannter Weise ein elektrisch leitender Glasschmelzschluss angeordnet. Der enge Kontakt zwischen dem Metallkörper und der Mittelelektrode bzw. der Längsbohrungs-Wandung dient der guten Wärmeableitung aus dem Zündbereich der Zündkerze.

Aus der GB-A-2 054 738 ist darüber hinaus eine Zündkerze bekannt, die Elektroden aus Platin oder einer Platinlegierung aufweist und auch einen stiftförmigen Metallkörper hat, welcher innerhalb der Längsbohrung des Isolierkörpers mit der Mittelelektrode in Verbindung steht; an seinem anschlussseitigen Endabschnitt ist der Metallstift in einer elektrisch-leitenden Dichtmasse eingebettet, in welcher auch der brennraumseitige Endabschnitt des aus der Längsbohrung des Elektroisolierkörpers herausragenden Anschlussbolzens verankert ist. Angaben über die Art und Weise der Verbindung zwischen Mittelelektrode und dem Metallstift sowie Angaben über die Durchführung der Mittelelektrode durch den brennraumseitigen Bereich des Elektroisolierkörpers sind in der GB-Druckschrift nicht enthalten; die Ansprüche dieser GB-Druckschrift sind auf eine Zündkerze mit einem Gehäuse gerichtet, das auf seiner Aussenseite bereichsweise mit einer Farbe versehen ist, welche sich bei hohen Betriebstemperaturen farblich ändert.

In der US-A-1 361 328 wurde bereits eine Zündkerze beschrieben, die einen Kondensator enthält und demontierbar ist. Die Demontierbarkeit dieser Zündkerze dient dazu, dass der brennraumseitige Bereich des Elektroisolierkörpers von Ablagerungen bei Bedarf zu befreien ist oder dass eine abgebrannte Mittelelektrode bzw. Masseelektrode durch eine neue Elektrode versetzt werden kann. Für den Fall, dass die Mittelelektrode ersetzt werden soll, ist sie anschlussseits mit einer Verjüngung versehen; mit dieser Verjüngung taucht sie in eine entsprechende formschlüssige Vertiefung des Anschlussbolzens. Die genannte Verjüngung der Mittelelektrode und die Vertiefung im Anschlussbolzen bilden gemeinsam also eine lösbare Kupplung.

### Vorteile der Erfindung

Die erfindungsgemässe Hochspannungszündkerze mit den kennzeichnenden Merkmalen des Hauptanspruchs hat demgegenüber den Vorteil, dass sie im Bereich ihres Elektroisolierkörpers, ihrer Mittelelektrode, ihres Metallkörpers und ihrer Vergussmasse einfacher und kostengünstiger zu montieren ist und dass sie dennoch die Bedingungen hinsichtlich ihrer Funktion (auch Wärmeableitung) und Lebensdauer zu erfüllen vermag. Dies wird insbesondere durch die Schweissverbindung zwischen Mittelelektrode und Metallkörper erreicht.

Durch die in den Unteransprüchen aufgeführten Massnahmen sind vorteilhafte Weiterbildungen und Verbesserungen der im Hauptanspruch angegebenen Hochspannungszündkerze möglich.

### Zeichnung

Ein Ausführungsbeispiel der Erfindung ist in der Zeichnung dargestellt und in der nachfolgenden Beschreibung näher erläutert. Es zeigen Figur 1 die Seitenansicht einer vergrössert dargestellten Hochspannungszündkerze im Halbschnitt und Figur 2 den weiter vergrössert dargestellten Schnitt durch den brennraumseitigen Abschnitt des Elektroisolierkörpers mit Mittelelektrode, Metallkörper, Vergussmasse und einem Teil des Anschlussbolzens.

### Beschreibung des Ausführungsbeispieles

Die in den Figuren 1 und 2 dargestellte Hochspannungszündkerze 10 besitzt ein im wesentlichen rohrförmiges Metallgehäuse 11, das an seiner Aussenseite ein Einschraubgewinde 12, ein Schlüsselsechskant 13 und einen Dichtsitz 14 als Mittel für den Einbau der Zündkerze 10 in einen nichtdargestellten Motorkopf aufweist; im Bereich seines brennraumseitigen Endes hat dieses Gehäuse 11 eine Masseelektrode 15, welche im vorliegenden Beispiel als angeschweisster Draht ausgebildet ist, jedoch auch von anderer Konfiguration sein kann. Das Metallgehäuse 11 umfasst in seiner stufenförmigen Durchgangsbohrung 16 in bekannter Weise einen rotationssymmetrischen Elektroisolierkörper 17. Dieser Elektroisolierkörper 17, der beispielsweise im wesentlichen aus Aluminiumoxid besteht, hat anschlussseits einen sogenannten Kopf 17/1, welchem sich in Richtung Brennraum ein Bund 17/2, ein Bundansatz 17/3 und ein Fuss 17/4 anschliessen. Dieser Elektroisolierkörper 17 liegt mit einer Schulter 18, welche zwischen dem Fuss 17/4 und dem Bundansatz 17/3 gebildet ist, auf einem Absatz 19 in der Durchgangsbohrung 16 des Metallgehäuses 11; üblicherweise ist zwischen der Schulter 18 und dem Absatz 19 ein Dichtring 20 angeordnet. Auf der anschlussseitigen Schulter 21, die zwischen dem Kopf 17/1 und dem Bund 17/2 des Elektroisolierkörpers 17 gebildet ist, liegt üblicherweise auch ein Dichtring 22; über diesem Dichtring 22 ist der anschlussseitige Bereich des Metallgehäuses 11 als Bördelrand 23 geformt. Infolge der beschriebenen Fixierung des Elektroisolierkörpers 17 im Gehäuse 11 und zusätzlich mittels des bekannten Warmschrumpfprozesses (US-PS 2111916) ist der Elektroisolierkörper 17 fest und dicht im Metallgehäuse 11 gehalten. Anstelle der Anwendung dieses Bördel- und Warmschrumpfprozesses kann der Elektroisolierkörper 17 aber auch durch Einkitten oder ähnliches im Metallgehäuse 11 abdichtend festgelegt werden.

Der Elektroisolierkörper 17 besitzt in bekannter Weise eine stufenförmige Längsbohrung 24, die in ihrem anschlussseitigen Bereich - der sogenannten Kopfbohrung 24/1 - einen grösseren Durchmesser hat als der brennraumseitige Bereich - der sogenannten Fussbohrung 24/2; die Fussbohrung 24/2 beginnt etwa im Bereich des Bundansatzes 17/3. Die Fussbohrung 24/2 ist mittels eines angeformten, dünnwandigen Bodens 25 verschlossen, in welchem sich eine aus Edelmetall bestehende bzw. Edelmetall enthaltende Mittelelektrode 26 befindet. Diese Mittelelektrode 26 besteht vorzugsweise aus Platin oder einem Platinmetall, erstreckt sich koaxial zur Längsbohrung 24 des Elektroisolierkörpers 17 und hat einen Durchmesser von 0,3 mm; der maximale Durchmesser einer derartigen metallischen Mittelelektrode beträgt 0,5 mm. Der Boden 25 des Elektroisolierkörpers 17 ist nur 1,5 mm dick, kann im Bedarfsfalle jedoch auch dicker oder dünner gestaltet werden. Die durch diesen Boden 25 hindurchführende Mittelelektrode 26 ist im vorliegenden Beispiel in den Boden 25 spaltfrei eingesintert und ragt anschlussseits 0,5 mm in die Fussbohrung 24/2 des Elektroisolierkörpers 17; je nach Ausführungsform kann der anschlussseitige Endabschnitt der Mittelelektrode 26 aber auch bis zu 1 mm in die Fussbohrung 24/2 hineinragen. Die Mittelelektrode 26, die alternativ auch mittels Kitt, Glas oder ähnlichem im Boden 25 des Elektroisolierkörpers 17 spaltfrei eingebaut sein kann, schliesst im vorliegenden Beispiel bündig mit der Stirnfläche 27 des Elektroisolierkörpers 17 ab und steht mit Abstand - der sogenannten Funkenstrekke 28-dem freien Endabschnitt der Masseelektrode 15 gegenüber. Je nach Anwendungsbereich kann der brennraumseitige Endabschnitt der Mittelelektrode 26 aber auch von anderer Konfiguration sein, er kann z.B. aus der Stirnfläche 27 herausragen oder auch mit einem Kopf versehen sein. Die dargestellte Mittelelektrode 26 mit ihrem Durchmesser von 0,3 mm hat eine Gesamtlänge von 2 mm und wird in bevorzugter Weise als Stift in den Boden 25 des Elektroisolierkörpers 17 eingesintert; je nach der gewählten Dicke des Bodens 25 des Elektroisolierkörpers 17 - bevorzugterweise ist er zwischen 1 und 2,5 mm dick-wird auch die Länge der Mittelelektrode 26 ausgewählt, die dann zwischen 1 und 3 mm liegen wird. Die Mittelelektrode 26 kann aber auch als Platin-Suspension in eine in diesem Bereich befindliche vorgeformte Bohrung mit kleinem Durchmesser des noch nicht fertiggesinterten Elektroisolierkörpers 17 eingebracht und dann mit dem Isolierkörper 17 fertiggesintert werden.

Der anschlussseitige Bereich der Mittelelektrode 26 ist mit einer Vertiefung 29 versehen, welche axial zur Mittelelektrode 26 angeordnet ist und bevorzugt von kegelförmiger oder ähnlicher Form ist. In diese Vertiefung 29, die gemäss dem vorliegenden Beispiel 0,3 mm tief ist, ragt der sich brennraumseits verjüngende Endabschnitt 30 eines als Kontaktstift dienenden Metallkörpers 31 hinein; dieser Metallkörper 31 mit seinem brennraumseits befindlichen Endabschnitt 30 ist bevorzugterweise von kreisförmigem Querschnitt, besteht aus einem relativ billigen Werkstoff, besitzt jedoch eine gute Wärmeleitfähigkeit, eine hohe Korrosionsbeständigkeit (mit ausreichender elektrischer Leitfähigkeit von sich bildenden Zunderschichten), eine hohe Korrosionsfestigkeit zur Vermeidung von Vorfunkenstrecken und einen Wärmeausdehnungskoeffizienten, der dem Keramikmaterial des Elektroisolierkörpers 17 angepasst ist. Dieser Metallkörper 31 kann beispielsweise aus einer Nickellegierung bestehen, welche unter dem Handelsnamen Vacon 20 bekannt ist (Firma VAC-Hanau), hat einen Durchmesser in der Grössenordnung von 1,5 bis 2,5 mm und reicht mit seinem anschlussseitigen Endabschnitt etwas in die Kopfbohrung 24/1 des Elektroisolierkörpers 17. In vorteilhafter Weise ist an den anschlussseitigen Endabschnitt des Metallkörpers 31 ein Kopf 32 angeformt, welcher mit einer zum Anschlussbereich weisenden Verjüngung 33 versehen ist. Der Kopf 32 des Metallkörpers 31 liegt dabei eng in der Fussbohrung 24/2 des Elektroisolierkörpers 17; der brennraumseitige Endabschnitt des Metallkörpers 31 ist zusätzlich in einem Führungsteil 24/2' der Fussbohrung 24/2 fixiert. Der anschlussseitige Endabschnitt des Metallkörpers 31 einschliesslich der Verjüngung 33 seines Kopfes 32 sowie der anschlussseits sich anschliessende Bereich der Kopfbohrung 24/1 des Isolierkörpers 17 ist mit einer elektrisch-leitfähigen Vergussmasse 34 ausgefüllt; derartige Vergussmassen 34 sind an sich bekannt (z. B. DE-PS 1206209, US-PS 2 106 578) und können zusätzlich auch noch (nicht dargestellte) als elektrischer Widerstand wirkende Schichten enthalten (US-PS 3 903 453). Anschlussseits ragt in diese Vergussmasse 34 der brennraumseitige, mit einer Verankerung 35 (z. B. Gewinde oder Kreuzrändelung) versehene Anschlussbolzen 36; dieser Anschlussbolzen 36 besteht aus unlegiertem Stahl, liegt mit einem Bund 37 auf der Stirnseite 38 des Elektroisolierkörpers 17 auf und besitzt ein Anschlussgewinde 39, welches anschlussseits aus dem Elektroisolierkörper 17 herausragt.

Infolge des Metallkörpers 31, der je nach Ausführungsform der Zündkerze 10 zwischen 8 und 20 mm lang ist, wird nicht nur teueres Material für aus Edelmetall bestehende bzw. Edelmetall enthaltende Mittelelektroden 26 gespart, sondern es wird auch vermieden, dass Vergussmassen 34 in einem Bereich der Zündkerze 10 angeordnet sind, in welchem sie aufgrund von auftretenden hohen Betriebstemperaturen im (nicht dargestellten) Brennraum von Brennkraftmaschinen erschmolzen und infolgedessen unter Umständen nachteilig beeinflusst werden. Die Länge des Metallkörpers 31 wird aus diesem Grunde derart gewählt, dass sich die Vergussmasse 34 bei allen in diesem Bereich vorkommenden Betriebstemperaturen stets sicher unter dem Transformationsbereich der gewählten, elektrisch-leitenden Vergussmasse 34 bleibt. Der Metallkörper 31 hat üblicherweise eine Länge zwischen 8 und 20 mm und üblicherweise einen Durchmesser in der Grössenordnung von 1 bis 2,5 mm.

Bei einer praktischen Ausführungsform besteht der Metallkörper 31 aus der bereits genannten Nickellegierung Vacon 20 und hat einen Durchmesser von 1,5 mm, einen Kopfdurchmesser von 2 mm und eine Gesamtlänge von 12 mm. Während die Kopfbohrung 24/1 des Elektroisolierkörpers 17 einen Durchmesser von 4,5 mm hat, beträgt der Durchmesser der Fussbohrung 24/2 2,1 mm und der Durchmesser des Führungsteils 24/2' der Fussbohrung 24/2 1,53 mm. Anlässlich der Montage wird der Metallkörper 31 bei Raumtemperatur in die Längsbohrung 24 des Elektroisolierkörpers 17 eingeführt und mit etwa 100 N gegen den anschlussseitigen Endabschnitt der Mittelelektrode 26 gepresst; dieser Pressdruck reicht aus, um in diesem Bereich der Mittelelektrode 26 die Vertiefung 29 zu formen. Nach dem Einfüllen der zunächst als Granulat vorliegenden Vergussmasse 34 in die Kopfbohrung 24/1 des Elektroisolierkörpers 17, dem nachfolgenden Erwärmen dieser vormontierten Einheit auf etwa 850°C und erneuten Pressvorgängen zwischen 500 und 2500 N auf die Vergussmasse 34 findet zwischen dem sich verjüngendem Endabschnitt 30 des Metallkörpers 31 und der Vertiefung 29 der Mittelelektrode 26 eine Diffusionsverschweissung statt, welche einen besonders dauerhaften elektrischen Kontakt zwischen Mittelelektrode 26 und Metallkörper 31 gewährleistet. Während sich die vorstehend beschriebene Baueinheit im aufgeheizten Zustande befindet, wird auch der Anschlussbolzen 36 in die Vergussmasse 34 eingedrückt, in welcher er infolge seiner Verankerungsmittel 35 sicher und mit gutem elektrischen Kontakt gehalten wird.

Obwohl der Metallkörper 31 nur teilweise in engem Kontakt mit dem Elektroisolierkörper 17 ist, hat sich ergeben, dass die im Bereich der Mittelelektrode 26 entstehende Wärme bei allen Betriebszuständen ausreichend auf den Elektroisolierkörper 17 abgeleitet wird.

## Patentansprüche

1, Hochspannungszündkerze (10), mit einem metallischen, im wesentlichen rohrförmigen Gehäuse (11), das auf seiner Aussenseite Mittel (12, 13, 14) für den Einbau in eine Brennkraftmaschine besitzt, in seiner Durchgangsbohrung (16) einen im wesentlichen rotationssymmetrischen, bevorzugterweise gesinterten Elektroisolierkörper (17) abdichtend umfasst und an seinem brennraumseitigen Endabschnitt eine Masseelektrode (15) besitzt, welche mit Abstand (Funkenstrecke 28) einer relativ kurzen, aus Edelmetall bestehenden, bzw. edelmetallenthaltenden Mittelelektrode (26) gegenübersteht, die spaltfrei und abgedichtet im brennraumseitigen Boden (25) der abgestuften Längsbohrung (24) des Elektroisolierkörpers (17) fixiert ist, einen kleineren Durchmesser hat als die sich anschlussseits erstreckenden Stufen (24/1, 24/2, 24/2") der Längsbohrung (24), innerhalb der Längsbohrung (24) in direktem Kontakt mit einem stiftförmigen Metallkörper (31) steht, der seitlich exakt in der Längsbohrung (24) des Elektroisolierkörpers (17) geführt ist und dessen anschlussseitiger Endabschnitt mit einer in der Längsbohrung (24) befindlichen, elektrisch leitenden Vergussmasse (34) abdichtend kontaktiert ist, in welcher (Vergussmasse 34) ausserdem ein Endabschnitt eines elektrisch leitenden Anschlussbolzens (36) verankert ist, der mit seinem anderen Endabschnitt aus dem anschlussseitigen Ende des Elektroisolierkörpers (17) herausragt, dadurch gekennzeichnet, dass der Metallkörper (31) brennraumseits einen sich in Richtung Mittelelektrode (26) verjüngenden Endabschnitt (30) aufweist, der zumindest teilweise in einer Vertiefung (29) im anschlussseitigen Endabschnitt der Mittelelektrode (26) verschweisst ist.

2. Hochspannungszündkerze nach Anspruch 1, dadurch gekennzeichnet, dass die Mittelelektrode einen Durchmesser von maximal 0,5 mm und eine bevorzugte Länge zwischen 1 und 3 mm hat.

3. Hochspannungszündkerze nach einem der Ansprüche 1 oder 2, dadurch gekennzeichnet, dass die Mittelelektrode (26) aus Platin bzw. einem Platinmetall besteht.

4. Hochspannungszündkerze nach einem der Ansprüche 1 bis 3, dadurch gekennzeichnet, dass der anschlussseitige Endabschnitt der Mittelelektrode (26) bis zu 1 mm, vorzugsweise 0,5 mm in die Längsbohrung (24, 24/2') des Elektroisolierkörpers (17) hineinragt.

5. Hochspannungszündkerze nach einem der Ansprüche 1 bis 4, dadurch gekennzeichnet, dass der Metallkörper (31) in seinem anschlussseitigen Bereich einen Kopf (32) aufweist, der eng in der Längsbohrung (24/2) des Elektroisolierkörpers (17) anliegt und an seinem anschlussseitigen Endabschnitt bevorzugterweise eine Verjüngung (33) besitzt, welche mit der elektrisch-leitenden Vergussmasse (34) in direkter Berührung ist.

6. Hochspannungszündkerze nach einem der Ansprüche 1 bis 5, dadurch gekennzeichnet, dass der stiftförmige Metallkörper (31) bevorzugt einen Durchmesser in der Grössenordnung von 1 bis 2,5 mm und eine Länge zwischen 8 und 20 mm hat, wobei dieser Metallkörper mit seinem anschlussseitigen Endabschnitt bis in denjenigen Bereich der Längsbohrung (24/2, 24/1) des Elektroisolierkörpers (17) hineinragt, welcher während allen in diesem Bereich vorkommenden Betriebstemperaturen stets sicher unter dem Transformationsbereich der elektrisch leitenden Vergussmasse (34) bleibt.

## Claims

1. High-tension spark plus (10), with a metal, substantially tubular shell (11), which has on its outside means (12, 13, 14) for fitting in an internal combustion engine, encloses and seals in its through-hole (16) a substantially rotationally symmetrical, preferably sintered electrical insulator (17) and has on its end section, on the combustion chamber side, an earth electrode (15), which is spaced (spark gap 28) opposite a relatively short centre electrode (26) which is made of precious metal or contains precious metal and is fixed with no play and in sealed manner in the bottom (25), on the combustion chamber side, of the stepped longitudinal hole (24) of the electrical insulator (17), has a smaller diameter than the steps (24/1, 24/2, 24/2"), extending on the terminal side, of the longitudinal hole (24), is in direct contact within the longitudinal hole (24) with a pin-shaped metal body (31), which is laterally guided exactly in the longitudinal hole (24) of the electrical insulator (17) and the end section of which, on the terminal side, is contacted in a sealing manner to an electrically conductive casting compound (34) in the longitudinal hole (24), in which (casting compound 34) an end section of an electrically conductive terminal bolt (36) is also anchored, which protrudes with its other end section out of the end, on the terminal side, of the electrical insulator (17), characterized in that the metal body (31) has on the combustion chamber side an end section (30) which tapers toward the centre electrode (26) and is welded at least partially in a depression (29) in the end section, on the terminal side, of the centre electrode (26).

2. High-tension spark plug according to Claim 1, characterized in that the centre electrode has a diameter of no more than 0.5 mm and a preferred length of between 1 and 3 mm.

3. High-tension spark plug according to one of Claims 1 or 2, characterized in that the centre electrode (26) is made of platinum or a platinum metal.

4. High-tension spark plug according to one of Claims 1 to 3, characterized in that the end section, on the terminal side, of the centre electrode (26) protrudes by up to 1 mm, preferably 0.5 mm, into the longitudinal hole (24, 24/2') of the electrical insulator (17).

5. High-tension spark plug according to one of Claims 1 to 4, characterized in that the metal body (31) has in its region on the terminal side a head (32) which lies closely against the longitudinal hole (24/2) of the electrical insulator and preferably has at its end section, on the terminal side, a taper (33) which is in direct contact with the electrically conductive casting compound (34).

6. High-tension spark plug according to one of Claims 1 to 5, characterized in that the pin-shaped metal body (31) preferably has a diameter of the order of magnitude of 1 to 2.5 mm and a length of between 8 and 20 mm, this metal body protruding with its end section on the terminal side as far as into that region of the longitudinal bore (24/2, 24/1) of the electrical insulator (17) which constantly remains with certainty below the transformation range of the electrically conductive casting compound (34) during all operating temperatures occurring in this region.

## Revendications

1. Bougie d'allumage à haute tension (10), avec une gaine (11) métallique essentiellement tubulaire, qui présente sur son côté extérieur des moyens (12, 13, 14) pour son montage dans un moteur à combustion interne, et qui enserre de façon étanche dans son alésage traversant (16) une pièce (17) électriquement isolante essentiellement axiale et de préférence frittée, et qui possède à sa section d'extrémité du côté de la chambre de combustion une électrode de masse (15), laquelle se situe à une certaine distance (écartement (28) pour l'étincelle d'allumage) en face d'une électrode médiane (26), relativement courte, constituée en métal précieux ou contenant du métal précieux, laquelle est fixée sans joint et de façon étanche dans la partie inférieure (25), du côté de la chambre de combustion, de l'alésage longitudinal (24) en gradins de la pièce électriquement isolante (17), cette électrode médiane (26) ayant un diamètre plus petit que ceux des gradins (24/1, 24/2, 24/2") de l'alésage longitudinal (24) s'étendant du côté du raccordement, et située à l'intérieur de l'alésage longitudinal (24) en contact direct avec une pièce métallique (31) en forme de broche qui est guidée latéralement de façon précise dans l'alésage longitudinal (24) de la pièce électriquement isolante (17), et dont la section d'extrémité du côté du raccordement est en contact avec une masse coulée (34) électriquement conductrice, faisant office d'étanchéité et se trouvant dans l'alésage longitudinal (24), masse coulée (34) dans laquelle une section d'extrémité d'un boulon de raccordement (36) électriquement conducteur est ancrée, l'autre section d'extrémité dudit boulon de raccordement (36) dépassant de l'extrémité, du côté du raccordement, de la pièce électriquement isolante (17), caractérisée en ce que la pièce métallique (31) présente du côté de la chambre de combustion une section d'extrémité (30) qui se rétrécit en direction de l'électrode médiane (26), ladite pièce métallique (31) étant soudée au moins partiellement dans un renfoncement (29) dans la section d'extrémité de l'électrode médiane (26) du côté du raccordement.

2. Bougie d'allumage à haute tension selon la revendication 1, caractérisée en ce que l'électrode médiane (26) a un diamètre maximal de 0,5 mm et, de préférence, une longueur comprise entre 1 et 3 mm.

3. Bougie d'allumage à haute tension selon l'une quelconque des revendications 1 ou 2, caractérisée en ce que l'électrode médiane (26) est constituée en platine ou en alliage de platine.

4. Bougie d'allumage à haute tension selon l'une quelconque des revendications 1 à 3, caractérisée en ce que la section d'extrémité de l'électrode médiane (26) du côté du raccordement pénètre jusqu'à 1 mm, et de préférence de 0,5 mm dans l'alésage longitudinal (24, 24/2') de la pièce électriquement isolante (17).

5. Bougie d'allumage à haute tension selon l'une quelconque des revendications 1 à 4, caractérisée en ce que la pièce métallique (31) présente dans sa zone du côté du raccordement une tête (32) qui est ajustée de façon serrée dans l'alésage longitudinal (24/2) de la pièce électriquement isolante (17), et possède à sa section d'extrémité du côté du raccordement de préférence un rétrécissement (33), lequel est en contact direct avec une masse coulée (34) électriquement conductrice.

6. Bougie d'allumage à haute tension selon l'une quelconque des revendications 1 à 5, caractérisée en ce que la pièce métallique (31) en forme de broche a, de préférence, un diamètre de l'ordre de grandeur de 1 à 2,5 mm, et une longueur comprise entre 8 et 20 mm, grâce à quoi cette pièce métallique avec sa section d'extrémité du côté du raccordement pénètre jusque dans la zone de l'alésage longitudinal (24/2, 24/1) de la pièce électriquement isolante (17), laquelle, soumise à toutes les températures de fonctionnement régnant dans cette zone, reste de façon constante et sûre en-dessous de la température du domaine de transformation de la masse coulée (34) électriquement conductrice.
